# FASCICULE DE BREVET EUROPEEN

(11) **EP 0 801 201 B1**
(45) Date de publication et mention de la délivrance du brevet: **20.11.2002**
(21) Numéro de dépôt: 97400699.1
(22) Date de dépôt: 27.03.1997
(51) Int. Cl.: E06B 3/54, E04B 2/88

(54) **Système permettant un assemblage entre une feuille de verre trempé et un autre objet, feuille de verre équipée d'un tel système**
Einsteckschloss
System for fixing a toughened glass sheet and accordingly equipped glass sheet

(30) Priorité: 12.04.1996 FR 9604612
(43) Date de publication de la demande: 15.10.1997
(73) Titulaire: SAINT-GOBAIN GLASS FRANCE, 92400 Courbevoie (FR)
(72) Inventeur: Ernewein, Jacques, 94440 Villecresnes (FR); Demars, Yves, 60600 Agnetz (FR)
(74) Mandataire: Le Cam, Stéphane Georges Elie

(56) Documents cités:
- EP-A- 0 201 212
- EP-A- 0 655 543
- GB-A- 2 178 471

## Description

La présente invention est relative à un système d'assemblage entre une feuille de verre, en particulier de verre ayant subi un traitement de renforcement superficiel notamment thermique ou chimique, comportant au moins un trou fraisé et, soit une autre feuille de verre, soit un élément de structure notamment métallique, ainsi qu'à une feuille de verre équipée d'un tel système et à l'application d'une telle feuille à la réalisation d'un ensemble préfabriqué.

Dans le document EP-A-0 655 543, la demanderesse a décrit un système d'assemblage entre un élément vitré comportant un trou fraisé et une structure porteuse, ce système comportant une pièce de liaison entre deux parties dont l'une, tronconique épouse la surface conique du trou fraisé et dont l'autre, formant partie de réaction, s'appuie sur la surface de la feuille opposée au fraisage du trou. Une liaison par vissage entre ces deux parties permet de serrer la pièce de liaison dans le trou.

La présente invention a pour but d'apporter une solution à ce problème.

Pour obtenir ce résultat, l'invention fournit un procédé d'assemblage entre une feuille de verre comportant un trou fraisé au moins d'un côté et, soit une autre feuille de verre, soit un élément de structure notamment métallique, le système comportant une pièce de liaison, la particularité de ce système étant que la pièce de liaison comporte deux parties dont l'une épouse la surface conique du trou fraisé sur laquelle s'exerce une force sensiblement parallèle à l'axe du trou et dont l'autre s'appuie sur le côté de la feuille opposé au fraisage du trou pour y supporter la réaction à ladite force, et que cette force est suffisante pour établir à la surface de la feuille de verre au repos, un système de contraintes de compression avec un minimum localisé à une distance du bord du trou fraisé supérieure à 1 % du diamètre maximal de ce trou.

Le procédé de l'invention permet d'éviter que des contraintes d'extension, susceptibles de causer une fissuration sur les parois du trou et donc la rupture de la feuille de verre, n'apparaissent sous l'effet des efforts transmis par l'autre feuille de verre ou l'élément de structure. La valeur de 1 % indiquée résulte d'expériences menées sur une très large gamme d'épaisseurs de feuille et de diamètres de trou.

De préférence, la partie de la pièce de liaison qui épouse la surface conique du trou fraisé possède un angle d'ouverture du cône supérieur à celui du cône du trou fraisé, les demi-angles au sommet des cônes différant avantageusement de 0,5° à 5°.

De cette façon, le contact entre le trou fraisé et la partie conique de la pièce d'appui est situé au plus près possible de la surface qui porte la partie fraisée du trou, ce qui est favorable à une mise en compression de la zone entourant le trou.

De préférence, la partie de la pièce de liaison qui épouse la surface conique du trou fraisé est métallique et on interpose entre elle et le trou fraisé un manchon d'un matériau malléable tel que de l'aluminium.

De préférence aussi le trou fraisé est tronqué et se termine sur la surface de la feuille opposée par une partie cylindrique coaxiale et, avantageusement, dans ce cas aucun élément de la pièce de liaison n'est au contact de la partie cylindrique du trou fraisé.

Suivant un mode de réalisation intéressant, la pièce de liaison est un système vis-écrou.

Suivant un autre mode de réalisation, les deux parties de la pièce de liaison sont serties l'une sur l'autre. Ce mode de réalisation est moins coûteux mais ne permet pas de réglage.

L'invention fournit aussi un procédé pour une feuille de verre trempé d'une épaisseur d'au moins 6 mm, présentant au moins un trou fraisé sur une de ses surfaces, et qui a pour particularités qu'elle comporte à l'intérieur du trou fraisé une pièce conique et sur la surface opposée une pièce de réaction, qu'une force dirigée sensiblement selon l'axe du trou s'exerce entre la pièce conique et la pièce de réaction, et que cette force est telle que, si la feuille de verre est soumise à une contrainte extérieure prévue à l'avance, il en résulte dans la feuille de verre un système de contraintes superficielles en compression qui présente un minimum situé à une distance du bord du trou fraisé supérieure à 1 % du diamètre maximal de ce trou.

Suivant une réalisation intéressante, cette feuille de verre présente un trou doublement fraisé avec une partie conique débouchant de part et d'autre et une partie médiane cylindrique qui possède sensiblement le même axe que les parties coniques, elle comporte à l'intérieur de chaque partie conique une pièce conique, une force dirigée selon l'axe du trou s'exerce entre les deux pièces coniques et cette force est telle que, si la feuille de verre est soumise à une contrainte extérieure prévue à l'avance, il en résulte dans la feuille de verre un système de contraintes superficielles en compression qui présente un minimum situé à une distance du bord du trou fraisé supérieure à 1 % du diamètre maximal de ce trou.

De préférence la ou les pièces coniques possèdent un angle d'ouverture du cône supérieur à celui du cône du trou fraisé correspondant.

De façon avantageuse la ou les pièces coniques et éventuellement la pièce de réaction sur la surface opposée sont équipées de moyens de préhension tels que trous, bossages, etc. pour transmettre des efforts dirigés sensiblement dans le plan de la feuille de verre soit à un élément de structure, soit à une autre feuille de verre.

Une application intéressante d'un tel procédé consiste dans la réalisation d'ensembles formés d'éléments préfabriqués assemblés notamment sur chantier.

La présente invention va maintenant être exposée de façon plus détaillée à l'aide d'exemples pratiques illustrés avec les dessins qui sont des coupes transversales de systèmes obtenus à l'aide de l'invention et qui représentent respectivement :
- **figure** 1 : un système d'assemblage entre une plaque en verre trempé et une structure,
- **figure 2 :** un système d'assemblage entre une plaque faite de deux verres trempés feuilletés et une structure,
- **figure 3 :** un système d'assemblage avec articulation (entre plaque trempée et structure),
- **figure 4 :** un système d'assemblage entre deux plaques en verre trempé, et
- **figure 5 :** une plaque trempée équipée d'une pièce lui permettant de supporter des efforts importants dans son plan, et
- **figure 6 :** une variante de la figure 5,
- **figure 7** : un assemblage de deux plaques de verre feuilleté avec deux systèmes selon l'invention.

La **figure 1** montre un système d'assemblage entre une plaque de verre trempé 1 et une structure S qui peut être, selon le cas, une structure porteuse ou une structure portée, ou encore un élément de liaison ou une autre plaque de verre trempé ou non.

La plaque 1 est percée d'un trou fraisé 2, qui comporte une partie conique 3, qui débouche sur une face 4 de la plaque 1 opposée à la structure S et une partie cylindrique 5 qui débouche sur la face opposée 6 de la plaque. Le système d'assemblage comprend une première pièce 7, qui présente une surface conique 8 qui vient épouser la forme de la partie conique 3 du trou 2 et une partie cylindrique 9, qui pénètre dans la partie cylindrique 5 du trou 2, sans atteindre la face opposée 6. Cette partie cylindrique 9 est de diamètre inférieur à celui de la partie cylindrique 10. La pièce 7 est traversée par un alésage 10, en deux parties de diamètre différent, séparées par un épaulement 11. La partie à plus grand diamètre correspond sensiblement à la partie conique 8, alors que la partie de diamètre plus faible traverse la partie cylindrique 9. Une vis 12 est logée dans l'alésage 10, sa tête venant en appui sur l'épaulement 11. La partie filetée 13 de la vis 12 se visse dans un écrou 14 qui constitue la partie de réaction du système, et vient en appui contre la face 6 de la plaque de verre 1, par l'intermédiaire d'une rondelle de matière plastique polyéthylène 15. L'extrémité de la vis 12 se visse encore dans un alésage 16 de la structure S et est bloquée par un contre-écrou 17.

On observera que, dans une vue parallèle à l'axe du trou, la surface de contact de l'écrou 14 se superpose à celle de la pièce 7, ce qui évite tout risque d'apparition de contraintes de cisaillement à l'intérieur de la plaque de verre trempé 1.

La figure 1 permet d'exposer l'idée qui est à la base de l'invention.

Le serrage de l'écrou 14 sur la vis 12 génère, entre la surface conique 3 du trou fraisé 2 la face opposée 6 de la plaque, une force sensiblement parallèle à l'axe du trou, et qui au repos tend à créer, une contrainte de compression dans la matière entourant le trou. Des calculs mathématiques, par exemple par la méthode du calcul tensoriel ou celle du calcul par éléments finis, permettent de déterminer la relation entre la force de serrage et l'étendue de la zone entourant le trou qui se trouve ainsi soumise à une contrainte de compression, si on connaît les caractéristiques géométriques et mécaniques de la plaque et du trou.

L'application au système d'assemblage d'une contrainte extérieure, transmise ici de la structure S à la vis 12, modifie la répartition des contraintes à l'intérieur de la matière. La dimension minimale de 1 mm pour la zone en compression entourant le trou au repos a été déterminée expérimentalement comme permettant d'éviter l'apparition de conditions de contrainte dangereuses dans la paroi du trou lorsque la plaque est soumise aux contraintes extérieures qu'elle peut supporter par ailleurs.

Dans chaque cas concret, la détermination de la force à appliquer pour réaliser les conditions de l'invention se fera avec les méthodes d'analyse des contraintes habituelles, en particulier les méthodes optiques. Il s'agit d'observer le déplacement de la zone où apparaît le minimum de contrainte superficielle de compression. Plus la force de serrage est forte, plus cette zone s'éloigne du bord du trou fraisé. L'observation en lumière polarisée, ou les mesures plus fines dérivées par exemple de l'EPIBIASCOPE, permettent de déterminer quelle est la force nécessaire pour éloigner la zone en question à la distance désirée du bord du trou fraisé, par exemple 1 mm.

Ainsi, par exemple, dans le cas d'un verre de 12 mm ayant subi une trempe chimique normale (contrainte de compression superficielle de l'ordre de 90 MPa) avec un trou fraisé de 54 mm de grand diamètre, conique sur 8 mm et terminé par un cylindre de 38 mm de diamètre avec un système vis-écrou comme sur la figure 1, un couple de serrage de 100 Nm a permis d'obtenir une force axiale de 35 kN, suffisante pour que le minimum des contraintes de 7 MPa soit reporté à 1,5 mm de la périphérie du trou.

Sur des échantillons du type précédent, on a ensuite procédé à des essais de traction, la force étant appliquée sur la vis, perpendiculairement à son axe, dans le plan du verre maintenu mobile. Des efforts systématiques de 30 kN ont été appliqués tandis qu'on faisait subir aux échantillons 23 cycles thermiques de -15°C à +56°C d'une durée de 6heures chacun. Aucune rupture des échantillons testés n'est apparue alors que, lorsque la force de serrage n'est que de 3,5 kN (couple de serrage de 10 Nm) la casse se produit dès l'apparition de la charge.

La **figure 2** décrit une structure assez analogue à celle de la figure 1, adaptée au cas où, au lieu d'une plaque de verre unique, on est en présence d'une plaque feuilletée formée de deux feuilles de verre 1A, 1B. Dans ce cas, l'écrou 14 vient en appui sur une seule des feuilles de verre par exemple, ici, celle qui est la plus éloignée de la structure S. Pour cela l'écrou 14 est logé dans un trou 18 de la plaque de verre 1B. De plus, on a représenté la structure S comme venant directement en appui sur la plaque de verre 1B, avec toutefois interposition d'une rondelle de matière plastique 19.

La disposition de la **figure 3** diffère en quelques points seulement de celle de la figure 1: la pièce 7 ne comporte pas d'alésage traversant 10 et la vis 12 est supprimée. En revanche, la partie cylindrique 9 se prolonge au-delà de la face 6 de la plaque de verre 1. Elle est pourvue d'un filetage 20 et coopère directement avec l'écrou 14. La pièce 7 présente une cavité borgne 21, qui débouche du côté de l'écrou 14. Dans cette cavité est logée une tige 22 de raccordement à la structure S non représentée. La tige 22 est montée de façon à pouvoir présenter de légères oscillations, d'une façon qui est décrite en détail dans le document EP-A-0 655 543 mentionné plus haut.

La figure 3 étant à plus grande échelle, permet de mieux voir la nature du contact entre les parties tronconiques du trou 2 et de la pièce 7.

On notera tout d'abord que la figure 3 est une coupe faite avant serrage du dispositif.

Le demi-angle au sommet de la partie tronconique 3 du trou 2 est de 45°. La surface tronconique 8 de la pièce 7 présente un demi-angle au sommet légèrement supérieur, de 46°. Cette différence angulaire, conjuguée avec le choix des diamètres fait que la partie 7 vient en contact avec le trou 2 seulement à l'endroit où celui-ci débouche sur la face 4 de la lame de verre. La pièce 2 étant en métal « Inox 304 », il est prévu, entre la pièce 7 et la partie conique du trou, une rondelle tronconique 23 en aluminium destinée à éviter les excès locaux de contrainte. Les deux faces de la rondelle tronconique 23 ont chacune un demi-angle au sommet de 46°, comme la pièce 7. L'aluminium est ici préféré à une matière plastique à cause de sa plus grande stabilité dans le temps.

Pour des raisons de clarté, les valeurs exactes des angles et des épaisseurs relatives n'ont pas été représentées sur la figure.

On notera que, pour des considérations esthétiques, les dimensions des pièces et du trou ont été calculées pour que la pièce 7 vienne exactement en affleurement avec la surface 4 de la plaque de verre 1, après serrage du dispositif.

La **figure 4** montre une réalisation conforme à l'invention, pour l'assemblage de deux plaques de verre trempé. Deux plaques 1A, 1B présentent des trous fraisés 2A, 2B de direction opposée, dans lesquels sont engagées des pièces 7A, 7B identiques à celles de la figure 1. La vis 12 est unique, elle pénètre dans l'alésage 10A de la pièce 7A, et dans l'alésage 10B de la pièce 7B, et se visse dans un écrou 30, qui vient en butée sur un épaulement 11B du trou 10B. Des bagues de matière plastique (polyéthylène) 31, 30A, 30B sont intercalées entre les deux feuilles de verre.

La **figure 5** montre schématiquement une variante dans laquelle la pièce 7 et l'écrou 14 sont des pièces identiques, placées symétriquement dans le trou 2. La pièce 7 et l'écrou 14 ont des parties tronconiques présentant un angle au sommet de 46°, alors que le trou présente deux parties tronconiques opposées 3A, 3B placées symétriquement et présentant un angle au sommet de 45° et séparées par une partie cylindrique 5.

Le serrage est assuré par une tige filetée 40, qui traverse les pièces 7 et 14 et deux écrous 41, 42 qui se vissent sur la tige 40. Un prolongement 43 de la tige 40 sert à la fixation de l'ensemble sur une structure support, non représentée.

La **figure 6** montre une réalisation avec un trou à double fraisage. La première pièce 7, qui vient épouser une première partie tronconique 3A du trou est reliée à la pièce de réaction 14, qui épouse l'autre partie tronconique 3B, par une pièce de liaison 44, qui a la forme d'une vis à tête, dont la tige filetée 45 se visse dans la pièce de réaction 14n et la tête 46 est logée avec jeu dans une cavité 47 de la pièce 7 en prenant appui sur un épaulement 48 du fond de la cavité. Le jeu permet de compenser un écart éventuel entre les axes des parties tronconiques 3A, 3B. Un alésage central 49 traverse la pièce de liaison 45. Il est destiné à recevoir un élément de structure formant moyen de fixation, non représenté.

La **figure 7** représente un assemblage de deux plaques 50, 51 feuilletées, formées chacune de deux feuilles de verre trempé 50A, 50B et 51A, 51B.

Dans la plaque 50, une feuille « interne » 50A va moins loin que la feuille externe 50B et, de même, la feuille interne 51A va moins loin que la feuille externe 51B.

La feuille 50A vient en appui sur la feuille 51B et la feuille 51A vient en appui sur la feuille 50B.

Des assemblages 52, 53 analogues à ceux de la figure 4 relient ensemble les feuilles 50A, 51B et 51A, 50B. Les feuilles 50B et 51B comportent des trous 54, 55 qui sont en face des assemblages respectifs afin de permettre la mise en place et le serrage.

La disposition des assemblages 52, 53 et des trous 54, 55 est calculée pour éviter une fragilisation de l'ensemble. En particulier, on évitera de les mettre sur une même verticale, à faible distance les uns des autres.

Bien entendu, l'invention s'applique non seulement au verre, mais à tous les matériaux fragiles.

## Revendications

1. Procédé pour assembler une feuille de verre (1) comportant un trou fraisé au moins d'un côté (2) avec soit une autre feuille de verre, soit un élément de structure (S) notamment métallique, dans lequel on dispose dans le trou fraisé (2) une pièce de liaison comportant deux parties dont l'une (7) épouse la surface conique (3) du trou fraisé, sur laquelle s'exerce une force sensiblement parallèle à l'axe du trou et dont l'autre (14) s'appuie sur le côté (6) de la feuille opposé au fraisage du trou pour y supporter la réaction à ladite force, **caractérisé en ce que** l'on serre les deux parties de la pièce de liaison avec une force de serrage qui établit à la surface de la feuille de verre au repos, un système de contraintes de compression avec un minimum localisé à une distance du bord du trou fraisé supérieure à 1% du diamètre maximal de ce trou.

2. Procédé selon la revendication 1, **caractérisé en ce que** la partie (7) de la pièce de liaison qui épouse la surface conique (3) du trou fraisé (2) possède un angle d'ouverture du cône supérieur à celui du cône du trou fraisé.

3. Procédé selon la revendication 2, **caractérisé en ce que** les demi-angles au sommet des cônes diffèrent de 0,5 à 5°.

4. Procédé selon l'une des revendications précédentes, **caractérisé en ce que** la partie (7) de la pièce de liaison qui épouse la surface conique du trou fraisé est métallique **et en ce qu'**on interpose entre elle et le trou fraisé un manchon d'un matériau malléable tel que de l'aluminium.

5. Procédé selon l'une des revendications précédentes, **caractérisé en ce que** le trou fraisé (3) est tronqué et se termine sur la surface de la feuille opposée par une partie cylindrique coaxiale (5).

6. Procédé selon la revendication 5, **caractérisé en ce qu'**aucun élément (7, 9) de la pièce de liaison n'est au contact de la partie cylindrique (5) du trou fraisé (2).

7. Procédé selon l'une des revendications précédentes, **caractérisé en ce que** la pièce de liaison est un système vis-écrou.

8. Procédé selon l'une des revendications 1 à 6, **caractérisé en ce que** les deux parties de la pièce de liaison sont serties l'une sur l'autre.

9. Procédé selon l'une des revendications 1 à 8, **caractérisé en ce que** la feuille de verre est en verre trempé d'une épaisseur d'au moins 6 mm, **et en ce que** l'on serre les deux parties de la pièce de liaison avec une force de serrage telle que, si la feuille de verre est soumise à une contrainte extérieure prévue à l'avance, ladite force établit dans cette feuille de verre un système résultant de contraintes superficielles en compression qui présente un minimum situé à une distance du bord du trou fraisé supérieure à 1% du diamètre maximal de ce trou.

10. Procédé selon la revendication 9, **caractérisé en ce que** la feuille de verre trempé présente un trou doublement fraisé avec une partie conique (3A, 3B) débouchant de part et d'autre et une partie médiane cylindrique (5) qui possède sensiblement le même axe que les parties coniques, **en ce qu'**elle comporte à l'intérieur de chaque partie conique une pièce conique (7, 14), **en ce qu'**une force dirigée selon l'axe du trou s'exerce entre les deux pièces coniques **et en ce que** l'on serre les deux pièces coniques avec une force telle que, si la feuille de verre est soumise à une contrainte extérieure prévue à l'avance, il s'établit dans cette feuille de verre un système résultant de contraintes superficielles en compression qui présente un minimum situé à une distance du bord du trou fraisé supérieure à 1% du diamètre maximal de ce trou.

11. Procédé selon la revendication 9 ou 10, **caractérisée en ce que** la ou les pièces coniques (7, 14) possèdent un angle d'ouverture du cône supérieur à celui du cône du trou fraisé correspondant.

12. Procédé selon l'une des revendications 9 à 11, **caractérisée en ce que** la ou les pièces coniques (7) et éventuellement la pièce de réaction sur la surface opposée sont équipées de moyens de préhension (12, 21, 22, 43) tels que trous ou bossages, pour transmettre des efforts dirigés sensiblement dans le plan de la feuille de verre soit à un élément de structure (S), soit à une autre feuille de verre.

13. Application du procédé selon l'une des revendications 9 à 12 à la réalisation d'ensembles formés d'éléments préfabriqués assemblés sur chantier.

14. Ensemble préfabriqué comprenant une feuille de verre trempé d'une épaisseur d'au moins 6 mm, dotée d'au moins un trou fraisé (2) sur une de ses surfaces, et équipée d'au moins une pièce de liaison comportant une pièce conique (7) à l'intérieur du trou fraisé et une pièce de réaction (14) sur la surface opposée, et où une force dirigée sensiblement selon l'axe du trou s'exerce entre la pièce conique et la pièce de réaction, **caractérisé en ce que** les deux parties de la pièce de liaison sont serrées avec une force telle que, si la feuille de verre est soumise à une contrainte extérieure prévue à l'avance, ladite force établit dans cette feuille de verre un système résultant de contraintes superficielles en compression qui présente un minimum situé à une distance du bord du trou fraisé supérieure à 1% du diamètre maximal de ce trou.

15. Ensemble préfabriqué selon la revendication 14, **caractérisé en ce que** la feuille de verre trempé présente un trou doublement fraisé avec une partie conique (3A, 3B) débouchant de part et d'autre et une partie médiane cylindrique (5) qui possède sensiblement le même axe que les parties coniques, **en ce qu'**elle comporte à l'intérieur de chaque partie conique une pièce conique (7, **14**), **en ce qu'**une force dirigée selon l'axe du trou s'exerce entre les deux pièces coniques **et en ce que** les deux pièces coniques sont serrées avec une force telle que, si la feuille de verre est soumise à une contrainte extérieure prévue à l'avance, il s'établit dans cette feuille de verre un système résultant de contraintes superficielles en compression qui présente un minimum situé à une distance du bord du trou fraisé supérieure à 1% du diamètre maximal de ce trou.

16. Ensemble préfabriqué selon la revendication 14 ou 15, **caractérisé en ce que** la ou les pièces coniques (7, 14) possèdent un angle d'ouverture du cône supérieur à celui du cône du trou fraisé correspondant.

17. Ensemble préfabriqué selon l'une des revendications 14 à 16, **caractérisé en ce que** la ou les pièces coniques (7) et éventuellement la pièce de réaction sur la surface opposée sont équipées de moyens de préhension (12, 21, 22, 43) tels que trous ou bossages, pour transmettre des efforts dirigés sensiblement dans le plan de la feuille de verre soit à un élément de structure (S), soit à une autre feuille de verre.

## Patentansprüche

1. Verfahren zum Zusammenbau einer auf mindestens einer Seite mit einem eingesenkten Loch (2) versehenen Glasscheibe (1) mit entweder einer anderen Glasscheibe oder einem insbesondere aus Metall bestehenden Strukturelement (S), in welchem in dem Senkloch (2) ein Verbindungsteil angeordnet wird, das zwei Elemente umfasst, wovon das eine (7) an die konische Fläche (3) des Senklochs angepaßt ist, auf welche es eine zur Lochachse im wesentlichen parallele Kraft ausübt, und das andere (14) auf der Seite (6) der Glasscheibe aufliegt, die sich der Einsenkung des Lochs gegenüber befindet, um dort die Reaktion auf diese Kraft zu unterstützen, **dadurch gekennzeichnet, dass** die beiden Elemente des Verbindungsteils mit einer Schließkraft festgezogen werden, durch welche auf der Oberfläche der ruhenden Glasscheibe ein Druckspannungssystem mit einem Minimum aufgebaut wird, das sich in einer Entfernung vom Rand des Senklochs befindet, die größer als 1 % des größten Durchmessers dieses Loches ist.

2. Verfahren nach Anspruch 1, **dadurch gekennzeichnet, dass** das Element (7) des Verbindungsteils, das an die konische Fläche (3) des Senklochs (2) angepaßt ist, einen Öffnungswinkel des Kegels besitzt, der größer als der des Senklochs ist.

3. Verfahren nach Anspruch 2, **dadurch gekennzeichnet, dass** die halben Kegelwinkel um 0,5 bis 5° voneinander verschieden sind.

4. Verfahren nach einem der vorhergehenden Ansprüche, **dadurch gekennzeichnet, dass** das Element (7) des Verbindungsteils, das an die konische Fläche des Senklochs angepaßt ist, aus Metall besteht, und dass zwischen ihm und dem Senkloch eine Hülle aus einem kalt formbaren Material wie Aluminium eingefügt ist.

5. Verfahren nach einem der vorhergehenden Ansprüche, **dadurch gekennzeichnet, dass** das Senkloch (3) kegelstumpfförmig ist und bis zur anderen Seite der Glasscheibe in einen koaxialen zylindrischen Teil (5) ausläuft.

6. Verfahren nach Anspruch 5, **dadurch gekennzeichnet, dass** sich kein Element (7, 9) des Verbindungsteils mit dem zylindrischen Teil (5) des Senklochs (2) in Berührung befindet.

7. Verfahren nach einem der vorhergehenden Ansprüche, **dadurch gekennzeichnet, dass** das Verbindungsteil ein Schrauben-Mutter-System ist.

8. Verfahren nach einem der Ansprüche 1 bis 6, **dadurch gekennzeichnet, dass** die beiden Elemente des Verbindungsteils miteinander festgezogen sind.

9. Verfahren nach einem der Ansprüche 1 bis 8, **dadurch gekennzeichnet, dass** die Glasacheibe aus vorgespanntem Glas mit einer Dicke von mindestens 6 mm besteht, **und dass** die beiden Elemente des Verbindungsteils mit einer derartigen Spannkraft festgezogen werden, dass, wenn die Glasscheibe einer vorher vorgesehenen äußeren Spannung ausgesetzt worden ist, diese Kraft in der Glasscheibe ein aus Oberflächendruckspannungen resultierendes System aufbaut, das ein Minimum aufweist, das sich in einer Entfernung vom Rand des Senklochs befindet, die größer als 1 % des größten Durchmessers dieses Loches ist.

10. Verfahren nach Anspruch 9, **dadurch gekennzeichnet, dass** die vorgespannte Glasscheibe ein beidseitig angefastes Loch mit zwei konischen Teilen (3A, 3B), die jeweils auf eine andere Seite führen, und einem mittleren zylindrischen Teil (5), der im Wesentlichen dieselbe Achse wie die konischen Teile besitzt, aufweist, **und dass sie** in den konischen Teilen jeweils ein konisches Element (7, 14) enthält, **und dass** eine in der Lochachse verlaufende Kraft zwischen den beiden konischen Elementen ausgeübt wird, und die beiden konischen Elemente mit einer solchen Kraft festgezogen werden, dass, wenn die Glasscheibe einer vorher vorgesehenen äußeren Spannung ausgesetzt worden ist, sich in dieser Glasscheibe ein aus Oberflächendruckspannungen resultierendes System aufbaut, das ein Minimum aufweist, das sich in einer Entfernung vom Rand des Senklochs befindet, die größer als 1 % des größten Durchmessers dieses Loches ist.

11. Verfahren nach Anspruch 9 oder 10, **dadurch gekennzeichnet, dass** das/die konische/n Element/e (7, 14) einen Öffnungswinkel des Kegels besitzt/besitzen, der größer als der des Kegels des entsprechenden Senklochs ist.

12. Verfahren nach einem der Ansprüche 9 bis 11, **dadurch gekennzeichnet, dass** das/die konische/n Element/e (7) und gegebenenfalls das Reaktionselement auf der anderen Seite mit Greifmitteln (12, 21, 22, 43) wie Löchern oder Buckeln ausgestattet ist/sind, um im Wesentlichen in der Ebene der Glasscheibe verlaufende Kräfte entweder auf ein Strukturelement (S) oder auf eine andere Glasscheibe zu übertragen.

13. Anwendung des Verfahrens nach einem der Ansprüche 9 bis 12 auf die Herstellung von Einheiten, die aus auf der Baustelle zusammengebauten vorgefertigten Elementen gebildet werden.

14. Vorgefertigte Einheit, die eine vorgespannte Glasscheibe mit einer Dicke von mindestens 6 mm umfasst, die mit mindestens einem auf einer Seite angefasten Loch (2) und mit mindestens einem Verbindungsteil versehen ist, das ein konisches Element (7) in dem Senkloch und ein Reaktionselement (14) auf der anderen Seite umfasst, wobei eine im Wesentlichen in der Lochachse verlaufende Kraft zwischen dem konischen Element und dem Reaktionselement ausgeübt wird, **dadurch gekennzeichnet, dass** die beiden Elemente des Verbindungsteils mit einer solchen Kraft festgezogen sind, dass, wenn die Glasscheibe einer vorher vorgesehenen äußeren Spannung ausgesetzt worden ist, diese Kraft in dieser Glasscheibe ein aus Oberflächendruckspannungen resultierendes System aufbaut, das ein Minimum aufweist, das sich in einer Entfernung vom Rand des Senklochs befindet, die größer als 1 % des größten Durchmessers dieses Loches ist.

15. Vorgefertigte Einheit nach Anspruch 14, **dadurch gekennzeichnet, dass** die vorgespannte Glasscheibe ein beidseitig angefastes Loch mit zwei konischen Teilen (3A, 3B), die jeweils auf eine andere Seite führen, und einem mittleren zylindrischen Teil (5), der im Wesentlichen dieselbe Achse wie die konischen Teile besitzt, aufweist, **und dass** sie in den konischen Teilen jeweils ein konisches Element (7, 14) enthält, und dass eine in der Lochachse verlaufende Kraft zwischen den beiden konischen Elementen ausgeübt wird, und die beiden konischen Elemente mit einer solchen Kraft festgezogen werden, dass, wenn die Glasscheibe einer vorher vorgesehenen äußeren Spannung ausgesetzt worden ist, sich in dieser Glasscheibe ein aus Oberflächendruckspannungen resultierendes System aufbaut, das ein Minimum aufweist, das sich in einer Entfernung vom Rand des Senklochs befindet, die größer als 1 % des größten Durchmessers dieses Loches ist.

16. Vorgefertigte Einheit nach Anspruch 14 oder 15, **dadurch gekennzeichnet, dass** das/die konische/n Element/e (7, 14) einen Öffnungswinkel des Kegels besitzt/besitzen, der größer als der des Kegels des entsprechenden Senklochs ist.

17. Vorgefertigte Einheit nach einem der Ansprüche 14 bis 16, **dadurch gekennzeichnet, dass** das/die konische/n Element/e (7) und gegebenenfalls das Reaktionselement auf der anderen Seite mit Greifmitteln (12, 21, 22, 43) wie Löchern oder Buckeln ausgestattet ist/sind, um im Wesentlichen in der Ebene der Glasscheibe verlaufende Kräfte entweder auf ein Strukturelement (S) oder auf eine andere Glasscheibe zu übertragen.

## Claims

1. Method for assembling a glass sheet (1) having a countersunk hole at least on one side (2) with either another glass sheet or a structural element (S), in particular a metallic one, in which there is disposed in the countersunk hole (2) a connecting piece having two parts, one (7) of which fits the conical surface (3) of the countersunk hole, on which there is exerted a force substantially parallel to the axis of the hole, and the other (14) of which rests on the side (6) of the sheet opposite to the countersinking of the hole in order to support there the reaction of said force, **characterised in that** the two parts of the connecting piece are tightened with a tightening force which sets up, at the surface of the glass sheet at rest, a system of compressive stresses with a minimum located at a distance from the edge of the countersunk hole greater than 1% of the maximum diameter of this hole.

2. Method according to Claim 1, **characterised in that** the part (7) of the connecting piece which fits the conical surface (3) of the countersunk hole (2) has an angle of taper of the cone greater than that of the cone of the countersunk hole.

3. Method according to Claim 2, **characterised in that** the half angles at the top of the cones differ by 0.5° to 5°.

4. Method according to one of the preceding claims, **characterised in that** the part (7) of the connecting piece which fits the conical surface of the countersunk hole is metallic, and **in that** a sleeve of a malleable material such as aluminium is interposed between it and the countersunk hole.

5. Method according to one of the preceding claims, **characterised in that** the countersunk hole (3) is truncated and ends on the surface of the opposite sheet with a coaxial cylindrical part (5).

6. Method according to Claim 5, **characterised in that** no element (7, 9) of the connecting piece is in contact with the cylindrical part (5) of the countersunk hole (2).

7. Method according to one of the preceding claims, **characterised in that** the connecting piece is a nut-and-bolt system.

8. Method according to one of Claims 1 to 6, **characterised in that** the two parts of the connecting piece are crimped onto one another.

9. Method according to one of Claims 1 to 8, **characterised in that** the glass sheet is made of heat-treated glass with a thickness of at least 6 mm, and **in that** the two parts of the connecting piece are tightened with a tightening force such that, if the glass sheet is subjected to an external stress provided for in advance, said force sets up in this glass sheet a resulting system of compressive surface stresses which has a minimum situated at a distance from the edge of the countersunk hole greater than 1% of the maximum diameter of this hole.

10. Method according to Claim 9, **characterised in that** the heat-treated glass sheet has a doubly countersunk hole with a conical part (3A, 3B) opening out on either side and a cylindrical central part (5) which has substantially the same axis as the conical parts, **in that** it has a conical piece (7, 14) inside each conical part, **in that** a force directed along the axis of the hole is exerted between the two conical pieces, and **in that** the two conical pieces are tightened with a force such that, if the glass sheet is subjected to an external stress provided for in advance, there is set up in this glass sheet a resulting system of compressive surface stresses which has a minimum situated at a distance from the edge of the countersunk hole greater than 1% of the maximum diameter of this hole.

11. Method according to Claim 9 or 10, **characterised in that** the conical piece or pieces (7, 14) have an angle of taper of the cone greater than that of the cone of the corresponding countersunk hole.

12. Method according to one of Claims 9 to 11, **characterised in that** the conical piece or pieces (7) and possibly the reaction piece on the opposite surface are equipped with gripping means (12, 21, 22, 43) such as holes or projections, in order to transmit loads directed substantially in the plane of the glass sheet either to a structural element (S), or to another glass sheet.

13. Application of the method according to one of Claims 9 to 12 to the implementation of assemblies formed from prefabricated elements assembled on the worksite.

14. Prefabricated assembly comprising a heat-treated glass sheet with a thickness of at least 6 mm, provided with at least one countersunk hole (2) on one of its surfaces, and equipped with at least one connecting piece having a conical piece (7) inside the countersunk hole and a reaction piece (14) on the opposite surface, and where a force directed substantially along the axis of the hole is exerted between the conical piece and the reaction piece, **characterised in that** the two parts of the connecting piece are tightened with a force such that, if the glass sheet is subjected to an external stress provided for in advance, said force sets up in this glass sheet a resulting system of compressive surface stresses which has a minimum situated at a distance from the edge of the countersunk hole greater than 1% of the maximum diameter of this hole.

15. Prefabricated assembly according to Claim 14, **characterised in that** the heat-treated glass sheet has a doubly countersunk hole with a conical part (3A, 3B) opening out on either side and a cylindrical central part (5) which has substantially the same axis as the conical parts, **in that** it has a conical piece (7, 14) inside each conical part, **in that** a force directed along the axis of the hole is exerted between the two conical pieces, and **in that** the two conical pieces are tightened with a force such that, if the glass sheet is subjected to an external stress provided for in advance, there is set up in this glass sheet a resulting system of compressive surface stresses which has a minimum situated at a distance from the edge of the countersunk hole greater than 1% of the maximum diameter of this hole.

16. Prefabricated assembly according to Claim 14 or 15, **characterised in that** the conical piece or pieces (7, 14) have an angle of taper of the cone greater than that of the cone of the corresponding countersunk hole.

17. Prefabricated assembly according to one of Claims 14 to 16, **characterised in that** the conical piece or pieces (7) and possibly the reaction piece on the opposite surface are equipped with gripping means (12, 21, 22, 43) such as holes or projections, in order to transmit loads directed substantially in the plane of the glass sheet either to a structural element (S), or to another glass sheet.
